# EUROPÄISCHE PATENTSCHRIFT

(11) **EP 0 192 234 B1**
(45) Veröffentlichungstag und Bekanntmachung des Hinweises auf die Patenterteilung: **15.05.1991**
(21) Anmeldenummer: 86102060.0
(22) Anmeldetag: 18.02.1986
(51) Int. Cl.: B28C 9/04

(54) **Mischverfahren zur Herstellung von Beton und/oder Mörtel und Einrichtung zur Durchführung des Verfahrens**
Mixing method for making concrete and/or mortar, and device for carrying out this method
Procédé de mélange pour la fabrication de béton et/ou de mortier et dispositif pour la réalisation du procédé

(30) Priorität: 18.02.1985 AT 455/85
(43) Veröffentlichungstag der Anmeldung: 27.08.1986
(73) Patentinhaber: BHS-Bayerische Berg-, Hütten- und Salzwerke Aktiengesellschaft, 80335 München (DE)
(72) Erfinder: Bernegger, Karl, A-4591 Molln (AT)
(74) Vertreter: Weickmann, Heinrich, Dipl.-Ing.

(56) Entgegenhaltungen:
- FR-A- 2 392 713
- GB-A- 986 884
- US-A- 2 365 897
- US-A- 3 888 468
- US-A- 3 945 619
- US-A- 3 986 708

## Beschreibung

Die Erfindung betrifft ein Verfahren zur Vermischung von fraktionierten mineralischen Zuschlagstoffen, hydraulischen Bindemitteln und gegebenenfalls polymeren Zusätzen mit Anmachwasser zu Beton und/oder Mörteln, vorzugsweise zur Anwendung in mobilen Mischanlagen, bei dem mit einem Gurtförderband die vordosierten Zuschlagstoffe und das Bindemittel sowie das vordosierte Anmachwasser ggf. mit Polymeren Zusätzen in den Innenraum der Mischvorrichtung eingebracht und das Mischgut nach der Vermischung durch eine Öffnung des Mischtroges ausgetragen wird.

Die Vermischung von fraktionierten mineralischen Zuschlagstoffen, hydraulischen Bindemitteln und gegebenenfalls polymeren Zusätzen mit Anmachwasser zu Beton und/oder Mörteln erfolgt zumindest bei mittleren und größeren Bauvorhaben ausschließlich chargenweise mit sogenannten Zwangsmischern. Dies deshalb, weil es bisher nicht gelungen ist, mit kontinuierlichen Mischverfahren eine ausreichend homogene Durchmischung und somit eine gleichbleibend hohe Qualität des Mischgutes sicherzustellen. Insbesondere führen unvermeidliche Streuungen in der Dosierung der Zuschlagstoffe oder des Bindemittels unmittelbar zu Schwankungen in der Zusammensetzung des Mischgutes. Zur Herstellung von Qualitätsbeton sind daher Durchlaufmischer behördlich nicht zugelassen. Aufgrund des diskontinuierlichen Betriebes erfordert vielfach eine ausreichende Durchsatzleistung überdimensionierte Mischanlagen sowie das Nachschalten von Pufferspeichern, wenn der Austrag des Mischgutes mit kontinuierlich arbeitenden Transportmitteln erfolgt, wie beispielsweise mit Betonpumpen oder Gurtförderbändern. Dies bedingt einen verhältnismäßig hohen Aufwand bei der Errichtung sowie auch entsprechend hohe Betriebskosten. Problematisch ist dies vor allem bei mobilen Mischanlagen, wie sie häufig auf mittleren und größeren Baustellen errichtet werden. Der Fortschritt in der Bautechnik erfordert einerseits hohe Leistungen, hat aber auch zu einer wesentlichen Verkürzung der Bauzeiten geführt, so daß konventionelle Mischanlagen vielfach entweder eine zu geringe Leistung erbringen oder zu schwerfällig sind und im Vergleich zur effektiven Einsatzzeit zu lange Rüstzeiten benötigen. Schon die Errichtung der erforderlichen Fundamente ist meist mit hohen Kosten verbunden.

Nach dem am häufigsten angewendeten Mischverfahren werden die Zuschlagstoffe und das Bindemittel aus den Vorratsbehältern heraus mengeugesteuert dosiert und mit einem Gurtförderband einem Vormischer zugeführt. Eine weitere Fördereinrichtung bringt die Vormischung in den Wiegebehälter einer Chargenwaage, von dem aus die gesamte Charge in den Mischertrog aufgegeben wird. Die Vormischung ist insbesondere deshalb erforderlich, weil ansonsten die Homogenisierung der Charge, die ja als Ganzes aufgegeben wird, zuviel Zeit beanspruchen würde. Der Wiegebehälter der Chargenwaage dient auch als Pufferbehälter, um nach dem Entleeren des Mischers eine rasche Neufüllung durchführen zu können. Nach dem Zusatz der für die Charge vordosierten Menge des Anmachwassers und der Mischung wird das Mischgut möglichst schnell entnommen, damit der Mischer für die nächste Charge frei wird. Bei der häufigen Verwendung kontinuierlich arbeitender Fördermittel für das Mischgut, wie beispielsweise Betonpumpen oder Förderbändern, ist der Vorsatz eines Pufferbehälters notwendig. Übliche Chargengrößen liegen im Bereich von einem bis zu mehreren Kubikmetern, was bei einer durchschnittlichen Mischzeit von ca. 45 Sekunden je Charge eine Leistung von etwa 60 bis zu einigen 100 Kubikmetern je Stunde ergibt. Herkömmliche Mischanlagen für derartige Leistungen sind vergleichsweise aufwendig und schwerfällig.

Aus der GB-A-986 884 geht ein Verfahren der eingangs genannten Art sowie eine Vorrichtung zur Durchführung dieses Verfahrens hervor, bei der die jeweiligen mineralischen Zuschlagstoffe, hydraulischen Bindemittel und ggf. polymeren Zusätze in einzelnen Silos oberhalb eines Förderbandes aufgenommen sind. Für die Zusammenstellung einer Mischung wird hierbei ein einzelnes Silo, beispielsweise ein Silo für einen mineralischen Zuschlagstoff, geöffnet, so daß eine gewünschte Menge des Stoffes auf das Förderband fallen und mittels dieses Förderbandes zu einem Transportbehälter transportiert werden kann. Auf gleiche Weise werden nacheinander die Silos der weiteren Bestandteile der Mischung geöffnet und die hieraus entnommenen Mengen zu dem Transportbehälter durch das Förderband gefördert, bis die gewünschte Mischung zusammengestellt ist. Anschließend wird der Transportbehälter zu einem Mischer gebracht, in dem die Mischung gemischt wird. Der Betrieb erfolgt also bei diesem bekannten Verfahren diskontinuierlich in Chargen, wobei die eingangs geschilderten Probleme auftreten. Insbesondere ist die Durchsatzleistung bei diesem Verfahren verhältnismäßig gering.

Es ist Aufgabe der vorliegenden Erfindung, ein Mischverfahren und eine Einrichtung zur Vermischung von fraktionierten, mineralischen Zuschlagstoffen, hydraulischen Bindemitteln und ggf. polymeren Zusätzen mit Anmachwasser zu Beton und/oder Mörteln zu schaffen, die bei gleichbleibender Qualität des Mischguts und bei kleinen Anlagendimensionen höhere Durchsatzleistungen erlauben.

Die vorstehende Aufgabe wird bei einem Mischverfahren der eingangs genannten Art dadurch gelöst, daß die Zuschlagstoffe und das Bindemittel kontinuierlich in übereinanderliegenden Schichten auf den Gurtförderer gegeben werden, daß auch der Austrag kontinuierlich erfolgt, daß die Durchsatzleistung pro Minute zwischen 40 % und 400 %, vorzugsweise zwischen 80 % und 200 %, der durchschnittlichen Mischerfüllmenge beträgt und daß der Mischerinhalt gleichzeitig einer Zwangsmischbehandlung und einer Vibration unterworfen wird.

Das vorgeschlagene Verfahren ermöglicht, daß bereits im Bereich des Gurtförderers eine dem Mischungsverhältnis entsprechende mengenmäßige Zuordnung der einzelnen Mischbestandteile möglich ist. Dementsprechend wird der Mischungsaufwand reduziert, kann die Mischungszeit herabgesetzt werden und kann das Anlagevolumen verkleinert werden.

Die Erfindung betrifft auch eine Einrichtung zur Vermischung von fraktionierten, mineralischen Zuschlagstoffen, hydraulischen Bindemitteln und ggf. polymeren Zusätzen mit Anmachwasser zu Beton und/oder Mörteln, umfassend eine Mischvorrichtung mit einem Gurtförderband zur kontinuierlichen Beschickung der Mischvorrichtung und eine Austragsvorrichtung, wobei Vorratsbehälter für die Zuschlagstoffe und Vorratsbehälter für das Bindemittel und ggf. für die Zusätze unter Vermittlung von Dosiereinrichtungen nacheinander an das Gurtförderband angeschlossen sind, wobei eine Mengensteuerung für die Zufuhr der Zuschlagstoffe, des Bindemittels und ggf. der polymeren Zusätze zu der Mischvorrichtung vorgesehen ist und wobei eine Dosiervorrichtung für das Anmachwasser vorgesehen ist.

Die vorstehende Aufgabe wird bei dieser Einrichtung dadurch gelöst, daß am Ausgang der Vorratsbehälter einzelne mengensteuernde Dosiereinrichtungen jeweils vor der Einmündung in das Gurtförderband vorgesehen sind, daß diese einzelnen Dosiereinrichtungen derart gesteuert sind, daß sie die Zuschlagstoffe und das Bindemittel in schichtweiser Übereinanderordnung kontinuierlich auf das Gurtförderband legen, daß die Austragsvorrichtung zur kontinuierlichen Entnahme der Mischung aus der Mischvorrichtung ausgebildet ist und daß zur Vermischung des Inhalts der Mischvorrichtung ein Mischwerk und wenigstens ein in Bodennähe der Mischvorrichtung angeordneter Vibrator vorgesehen ist.

Die Erfindung wird im folgenden anhand der Zeichnung beschrieben, die mehrere bevorzugte Ausführungsformen des Erfindungsgegenstandes zeigt, ohne ihn darauf einzuschränken.

Fig 1 zeigt die Seitenansicht einer mobilen Mischanlage zur Durchführung des erfindungsgemäßen Verfahrens in schematischer Darstellung.

Fig. 2 zeigt einen Querschnitt durch einen Zweiwellen-Zwangsmischer, der zur Durchführung des erfindungsgemäßen Verfahrens eingerichtet ist, in schematischer Darstellung.

In Fig. 1 ist ein Sattelanhänger 1 dargestellt, der mit seinem vorderen Ende zum Transport auf einen Sattelschlepper 2 aufgelegt werden kann. Die Rahmenkonstruktion 3 des Sattelanhängers 1 kann zum Betrieb mit Abprotzeinrichtungen 4a, 4b und 4c abgestützt werden. Im hinteren Teil des Sattelanhängers 1 sind Vorratsbehälter 5a, 5b und 5c für die Zuschlagstoffe aufgebaut. Unter den Vorratsbehältern 5a, 5b und 5c sind Dosiereinrichtungen 6a, 6b und 6c angeordnet, die beispielsweise aus Bandwaagen bestehen können. Unter einem Vorratsbehälter 7 für ein Bindemittel ist ein Wiegebehälter 7a angebracht, von dem aus das Bindemittel mit einer Bindemitteldosiereinrichtung 8 entsprechend dem eingestellten Mischverhältnis auf ein Gurtförderband 10 aufgegeben wird. Das Gurtförderband 10 verläuft unter den Vorratsbehältern 5a,5b,5c,7 und nimmt die dosierten Zuschlagstoffe und das Bindemittel auf, die entsprechend der Position der einzelnen Vorratsbehälter 5a,5b,5c,7 geschichtet übereinander liegen. Nach der Bindemitteldosiereinrichtung 8 steigt das Gurtförderband 10 zu einer Mischvorrichtung 9 an, die am vorderen Ende des Sattelanhängers 1 auf der Rahmenkonstruktion 3 angeordnet ist. Zum Abtransport des Mischgutes dient eine kontinuierlich arbeitende Transporteinrichtung 11, beispielsweise ein Gurtförderband oder eine Betonpumpe. Das Anmachwasser wird aus einer Dosiervorrichtung 14 heraus dosiert in die Mischvorrichtung bzw. in den Mischer eingegeben.

Im Gegensatz zu den vorbekannten erfolgen beim erfindungsgemäßen Verfahren die Beschickung der Mischvorrichtung und der Austrag kontinuierlich, wobei die Durchsatzleistung pro Minute zwischen 40 % und 400 %, vorzugsweise zwischen 80 % und 200 % der durchschnittlichen Mischerfüllmenge beträgt. Die Dosierung des Vormaterials braucht daher nicht chargenweise begrenzt auf das Fassungsvermögen des Mischers zu erfolgen, sondern es kann jeweils eine ganze Entnahmeeinheit, beispielsweise die Lademenge eines oder mehrerer Transportfahrzeuge, vorgewählt werden. Das Bindemittel wird aus dem Vorratsbehälter 7 in den Wiegebehälter 75 abgefüllt und von dort aus den auf dem Gurtförderband 10 durchlaufenden Zuschlagstoffen zugegeben. Durch eine nicht dargestellte Regel- und Steuereinheit werden die Mengen der einzelnen Komponenten aufeinander abgestimmt. Durch das erfindungsgemäße Verhältnis der Durchsatzleistung pro Minute zur Mischerfüllmenge wird erreicht, daß die kontinuierlich aufgegebenen, noch nicht durchgemischten Rohstoffe jeweils nur einen verhältnismäßig kleinen Teil des gesamten Mischerinhaltes ausmachen, dessen Homogenität durch den Zusatz nur wenig gestört wird. Allfällige Schwankungen in der Zusammensetzung des Vormaterials, die von der Regel- und Steuereinrichtung nicht ausgeregelt werden konnten, verteilen sich auf den gesamten Mischerinhalt und gleichen sich dadurch weitestgehend aus.

Außerdem wird durch das Verhältnis der Durchsatzleistung zum Mischerinhalt die durchschnittliche Verweilzeit des Mischgutes in einem Mischertrog der Mischvorrichtung und somit die Intensität der Durchmischung gesteuert. Beträgt beispielsweise der Mischerinhalt 1.67 Kubikmeter und die Durchsatzleistung pro Minute 100 % des Mischerinhaltes, so beträgt die durchschnittliche Verweilzeit des Mischgutes im Mischertrog 1 Minute und die durchschnittliche Mischerleistung pro Stunde 100 Kubikmeter. Mit einem herkömmlichen Chargenmischer der gleichen Größe könnte wegen der erforderlichen Wartezeiten beim Befüllen und Entleeren nur eine wesentlich kleinere Leistung erzielt werden, obwohl üblicherweise die Mischzeiten kürzer sind.

Ein weiterer Vorteil der kontinuierlichen Beschickung ergibt sich beim Zusatz des Anmachwassers und eventueller polymerer Zusätze. Da bei den vorbekannten Verfahren die Beschickung mit der gesamten Füllmenge möglichst rasch erfolgt, ist das gleichzeitig oder hinterher zugesetzte Anmachwasser zu Beginn der Mischung sehr ungleichmäßig verteilt. Beim erfindungsgemäßen Verfahren kann es geregelt direkt in das einfallende Vormaterial eingesprüht und derart schon beim Beginn sehr gleichmäßig verteilt werden.

Schon die bei gleicher Leistung längere Mischzeit ergibt im Vergleich zu den vorbekannten Verfahren eine bessere Durchmischung, wenn eine gleichartige Mischertype verwendet wird. Üblicherweise werden sogenannte Zwangsmischer verschiedener Bauart eingesetzt, bei denen die Mischung durch mechanisch angetriebene Mischarme oder sonstige Aktivatoren bzw. Mischwerke erfolgt. Überraschend zeigte sich, daß die Durchmischung wesentlich intensiviert wird, wenn das Mischgut in Bodennähe des Mischtroges zusätzlich durch einen oder mehrere Vibratoren angeregt wird. Die Vibration bewirkt einen ähnlichen Effekt wie eine zusätzliche Verflüssigung des Mischgutes, beispielsweise durch einen höheren Zusatz von Anmachwasser, und somit eine bessere Mischbarkeit, ohne auch ihre nachteiligen Folgen zu zeitigen. Neben einer größeren Leistungsfähigkeit ergibt das erfindungsgemäße Verfahren daher auch eine höhere Qualität des Mischgutes als bei der herkömmlichen Chargenmischung. Kontinuierliche Verfahren konnten bisher wegen der ungenügenden Qualität überhaupt nicht eingesetzt werden. Die Vibratoren können beispielsweise in Bodennähe in das Innere des Mischtroges eingesetzt sein. Ebenso ist es aber möglich, zumindest Teile des Mischerbodens als Vibrator auszubilden. Die Austragsöffnung für das Mischgut kann entweder in den Seitenwänden des Mischertroges in Bodennähe oder aber direkt im Boden angebracht und mit einer steuerbaren Schließvorrichtung versehen sein.

Ein weiterer Vorteil des erfindungsgemäßen Verfahrens ergibt sich auch aus der Möglichkeit des kontinuierlichen Austrages. Da Chargenmischer immer nur chargenweise entleert werden, ist es nicht möglich, den Abtransport des Mischgutes direkt mit einem kontinuierlich arbeitenden Fördermittel durchzuführen. Soll beispielsweise das Mischgut mit einer häufig angewendeten Betonpumpe abgezogen werden, so ist das Zwischenschalten eines Pufferbehälters erforderlich, der den gesamten Mischerinhalt aufzunehmen vermag. Besonders bei mobilen Mischanlagen bringt der zusätzliche Platzbedarf und die Fundamentierung beträchtliche Schwierigkeiten. Das erfindungsgemäße Verfahren dagegen ermöglicht einen kontinuierlichen Weitertransport des Mischgutes, beispielsweise direkt zur Verarbeitungsstelle.

Eine besonders vorteilhafte Ausführungsform des Verfahrens besteht darin, daß entsprechend dem Anspruch 2 als Mischvorrichtung in an sich bekannter Weise ein Doppelwellen-Zwangsmischer mit horizontal angeordneten Mischerwellen und im Überschneidungsbereich der Mischerarme erhöhtem Boden des Mischertroges verwendet wird, der erhöhte Bodenbereich des Mischertroges zumindest teilweise als Vibrator ausgebildet und die Austragsöffnung im Überschneidungsbereich der Mischerarme in Bodennähe oder im Boden angeordnet ist. Diese Ausführungsform ist schematisch in Fig. 2 dargestellt. Der Mischertrog besteht aus 2 Teilbereichen 21a und 21b, deren Innenkontur der Bahn der Mischerarme 22a und 22b angepaßt ist, die durch zwei horizontal angeordneten Mischerwellen 28a und 28b angetrieben werden. Er ruht auf einem Gestell 27 und wird durch den Befülltrichter 23 beschickt. Die Bahnen der Mischerarme 22a,22b überschneiden sich, wobei der Boden des Mischertroges im Überschneidungsbereich entsprechend den kreisförmigen Bahnkurven erhöht ist. Die Wand des Mischertroges ist im Bereich der Überhöhung zumindest teilweise ausgespart und durch einen eingesetzten Vibrator 24 ersetzt, der sich entweder über die gesamte Länge des Mischertroges oder nur über einen Teilbereich erstreckt. Zur elastischen Abdichtung der Fugen zwischen Vibrator und der Wand des Mischtroges ist eine elastomere Dichtbahn 26, beispielsweise eine Gummiplatte über den Vibrator 24 und überlappend über den Rand des Mischertroges gelegt und wahlweise befestigt. Die Abdichtung kann aber auch mit anderen Hilfsmitteln erfolgen, ohne das Wesen der Erfindung zu beeinträchtigen. Die Austragsöffnung 25 kann entweder, wie dargestellt, im Überschneidungsbereich der Mischerarme 22a,22b in der Stirnwand des Mischertroges oder auch direkt im Boden angebracht sein, wenn sich der Vibrator 24 nicht über die gesamte Länge des Mischertroges erstreckt. Im Betrieb ist der Mischertrog ständig bis zu einer bestimmten Füllhöhe mit Mischgut gefüllt, in das durch die Mischerarme 22a,22b das durch den Befülltrichter 23 kontinuierlich eingebrachte, dosierte Vormaterial eingerührt wird. Durch eine nicht dargestellte Einrichtung wird die erforderliche Menge Anmachwasser zudosiert, gegebenenfalls mit polymeren Zusätzen, was direkt in das einfallende Vormaterial erfolgen kann und somit eine sehr gleichmäßige Verteilung ergibt. Die Vibrationsanregung des Mischgutes durch den Vibrator 24 verbessert die Mischbarkeit wesentlich, steigert die Homogenität des ausgetragenen Mischgutes und sichert derart gleichbleibende Festigkeitseigenschaften der hergestellten Bauwerke. Obwohl grundsätzlich auch andere Arten von Zwangsmischern eingesetzt werden können, ohne das Wesen der Erfindung zu beeinträchtigen, eignet sich das Mischprinzip des Doppelwellen-Zwangsmischers besonders gut zur Anwendung des erfindungsgemäßen Verfahrens. Die verfahrensspezifische Verteilung des kontinuierlich zugeführten Vormaterials im Mischerinhalt bis zur ebenfalls kontinuierlich erfolgenden Entnahme im Überschneidungsbereich der Mischerarme 22a,22b führt zu einer besonders guten Homogenisierung des Mischgutes.

Nach einer weiteren bevorzugten Ausführungsform des Erfindungsgegenstandes werden die vordosierten Zuschlagstoffe und das Bindemittel durch eine im Bereich der Bindemitteldosiereinrichtung erfolgende zusätzliche Krümmung des Gurtförderbandes 10 quer zur Transportrichtung vorvermischt. Üblicherweise werden Gurtförderbänder durch Stützrollen so geführt, daß sie quer zur Transportrichtung mehr oder weniger trogförmig gekrümmt sind. Das Transportgut ist umso gleichmäßiger über die Gurtbreite verteilt, je kleiner die Querkrümmung ist. Erfindungsgemäß wird vorgeschlagen, die Querkrümmung im Bereich der Bindemitteldosiereinrichtung zu vergrößern. Dadurch werden die in den Randbereichen des Förderbandes liegenden Zuschlagstoffe zur Bandmitte hin geschüttet und vermischen sich mit dem in diesem Bereich zudosierten Bindemittel. Die Umlagerung der Zuschlagstoffe auf dem Gurtförderband 10 bewirkt daher mit der gleichzeitig erfolgenden Zudosierung des Bindemittels eine Vorvermischung und ermöglicht eine Reduzierung der Verweilzeit des Mischgutes im Mischertrog bei gleicher Mischqualität. Dadurch kann bei gleicher Mischleistung ein Mischer mit kleinerem Inhalt und kleinerer Antriebsleistung verwendet werden. Dies verkleinert neben anderen Vorteilen die Anlaufzeit beim Beginn und die Nachlaufzeit am Ende eines Mischvorganges.

Besonders vorteilhaft ist es, eine Einrichtung zur Durchführung des erfindungsgemäßen Verfahrens in einer mobilen Mischanlage entsprechend dem Anspruch 5 in Kompaktbauweise auf einem mit Abprotzeinrichtungen 4a,4b,4c versehenen Sattelanhänger 1 eines Sattelschleppers 2 anzuordnen, wobei die Mischvorrichtung 9 auf der dem Sattelschlepper 2 zugekehrten Seite des Sattelanhängers 1 liegt. Da bei dem erfindungsgemäßen im Vergleich zu den vorbekannten Verfahren mehrere platzaufwendige Anlagenteile, wie ein Vormischer, eine Chargenwaage mit Pufferbehälter und ein Pufferbehälter für das aus dem Mischer ausgetragene Mischgut nicht erforderlich sind und bei gleicher Leistung ein kleinerer Mischer eingesetzt werden kann, eignet es sich wesentlich besser für eine Realisierung in Kompaktbauweise. Mit den vorbekannten Mischverfahren war es bisher nicht möglich, sämtliche erforderlichen Anlagenteile auf einem einzigen Fahrzeuganhänger zu installieren, der ohne wesentliche Demontagen eine für den Straßentransport taugliche Dimensionierung aufweist. Die zusätzlichen Anlagenteile mußten mit eigenen Transportfahrzeugen angeliefert und gegebenenfalls auf zu errichtenden Fundamenten aufgestellt werden. Neben anderen Nachteilen mußte dafür meist auch noch ein Kran verfügbar sein. Häufig mußten auch noch verschiedene Hilfsbauwerke angelegt werden, wie beispielsweise Laderampen. Bei der erfindungsgemäßen Einrichtung muß zum Transport lediglich der Vorratsbehälter 7 für das Bindemittel abgenommen bzw. umgelegt und die Abprotzeinrichtungen 4a,4b,4c nach dem Ankuppeln des Zugfahrzeuges 2 inaktiviert werden. Auch die Inbetriebnahme kann ohne langwierige Vorbereitungsarbeiten nach dem Abkuppeln des Zugfahrzeuges 2, dem Abprotzen des Sattelanhängers 1 und der Herstellung des Stromanschlusses wesentlich rascher erfolgen.

Eine weitere vorteilhafte Ausführung der erfindungsgemäßen Einrichtung besteht darin, daß entsprechend dem Anspruch 6 der Vorratsbehälter 7 für das Bindemittel von einer senkrechten Gebrauchslage vor den Vorratsbehältern 5a, 5b und 5c für die Zuschlagstoffe in eine im wesentlichen horizontale Transportlage inner- und oberhalb der Vorratsbehälter 5a, 5b und 5c für die Zuschlagstoffe umklappbar ist. Dazu ist es lediglich erforderlich, die Zwischenwände 13a, 13b und 13c zwischen den Vorratsbehältern 5a,5b,5c zumindest teilweise umzulegen, auszuschwenken oder anderweitig zu entfernen und den Stützrahmen für den Vorratsbehälter 7 um eine Drehachse 12 umklappbar auszubilden. Das Umklappen kann beispielsweise mit einem angebauten Seilzug oder mit einer hydraulischen Einrichtung erfolgen, ohne daß zusätzliche Hilfsmittel, beispielsweise ein Kran, mitgeführt werden müssen. Durch diese Maßnahme kann die Transporthöhe der erfindungsgemäßen Einrichtung so niedrig gehalten werden, daß auch das Befahren niedriger Unterführungen möglich wird, ohne daß ein zusätzliches Fahrzeug Anlagenteile transportieren muß.

Nach einer weiteren vorteilhaften Ausführungsform des Erfindungsgegenstandes ist das Gurtförderband 10 für die Beschickung des Mischers zumindest in Teilbereichen als Rohrgurtförderband ausgebildet. Bei derartigen Rohrgurtförderbändern wird in bekannter Weise die Querkrümmung des Gurtbandes durch eine geeignete Anordnung der Stützrollen so weit erhöht, daß sich aus dem offenen Transportband durch Überlappung ein Rohr ausbildet. Dadurch werden größere Transportsteigungen ohne Abrutschen des Fördergutes möglich, so daß die Baulänge der erfindungsgemäßen Anlage verkleinert werden kann oder aber die Vorratsbehälter entsprechend vergrößert werden können, wenn das Gurtförderband 10 im Bereich des Anstieges von den Dosiereinrichtungen zum Mischer derart ausgebildet wird.

Das erfindungsgemäße Verfahren ermöglicht derart den Aufbau von Mischanlagen, die sich bezüglich ihrer Leistungsfähigkeit durchaus für Großbaustellen eignen, wegen ihrer Kompaktheit, kurzen Rüstzeiten und großen Mobilität aber auch bei kleineren Bauvorhaben wirtschaftlich einsetzbar sind.

Grundsätzlich ist auch ein Aufbau auf schienengebundenen Fahrzeugen möglich, wenn anstelle des Sattelschleppers 2 eine Zuglokomotive und anstelle des Sattelanhängers 1 ein üblicher Waggon eingesetzt wird. Derart lassen sich besonders vorteilhaft ganze Verarbeitungseinheiten zusammenstellen, die wegen ihrer niedrigen Transporthöhe ohne Stromabschaltung oder Oberleitungsdemontage auf elektrifizierten Bahnstrecken eingesetzt werden können.

## Patentansprüche

1. Verfahren zur Vermischung von fraktionierten mineralischen Zuschlagstoffen, hydraulischen Bindemitteln und gegebenenfalls polymeren Zusätzen mit Anmachwasser zu Beton und/oder Mörteln, vorzugsweise zur Anwendung in mobilen Mischanlagen, bei dem mit einem Gurtförderband die vordosierten Zuschlagstoffe und das Bindemittel sowie das vordosierte Anmachwasser gegebenenfalls mit polymeren Zusätzen in den Innenraum der Mischvorrichtung eingebracht und das Mischgut nach der Vermischung durch eine Öffnung des Mischtroges ausgetragen wird, **dadurch gekennzeichnet**, daß die Zuschlagstoffe und das Bindemittel kontinuierlich in übereinanderliegenden Schichten auf den Gurtförderer gegeben werden, daß auch der Austrag kontinuierlich erfolgt, daß die Durchsatzleistung pro Minute zwischen 40 % und 400 %, vorzugsweise zwischen 80 % und 200 % der durchschnittlichen Mischerfüllmenge beträgt und daß der Mischerinhalt gleichzeitig einer Zwangsmischbehandlung und einer Vibration unterworfen wird.

2. Verfahren nach Anspruch 1, gekennzeichnet durch die Verwendung eines Doppelwellenzwangsmischers mit Vibrator im Bodenbereich.

3. Verfahren nach Anspruch 1 oder 2, dadurch gekennzeichnet, daß das Gurtband im Bereich der Bindemittelzufuhr einer rohrförmigen Krümmung unterworfen wird.

4. Einrichtung zur Vermischung von fraktionierten, mineralischen Zuschlagstoffen, hydraulischen Bindemitteln und ggf. polymeren Zusätzen mit Anmachwasser zu Beton und/oder Mörteln, umfassend eine Mischvorrichtung mit einem Gurtförderband zur kontinuierlichen Beschickung der Mischvorrichtung und eine AustragsVorrichtung, wobei Vorratsbehälter (5a, 5b und 5c) für die Zuschlagstoffe und Vorratsbehälter (7) für das Bindemittel und ggf. für die Zusätze unter Vermittlung von Dosiereinrichtungen (6a, 6b, 6c, 7a und 8) nacheinander an das Gurtförderband angeschlossen sind, wobei eine Mengensteuerung für die Zufuhr der Zuschlagstoffe, des Bindemittels und ggf. der polymeren Zusätze zu der Mischvorrichtung (9) vorgesehen ist und wobei eine Dosiervorrichtung (14) für das Anmachwasser vorgesehen ist, dadurch gekennzeichnet, daß am Ausgang der Vorratsbehälter (5a, 5b, 5c und 7) einzelne mengensteuernde Dosiereinrichtungen (6a, 6b, 6c, 7a und 8) jeweils vor der Einmündung in das Gurtförderband (10) vorgesehen sind, daß diese einzelnen Dosiereinrichtungen (6a, 6b, 6c, 7a und 8) derart gesteuert sind, daß sie die Zuschlagstoffe und das Bindemittel in schichtweiser Übereinanderanordnung kontinuierlich auf das Gurtförderband legen, daß die Austragsvorrichtung (11) zur kontinuierlichen Entnahme der Mischung aus der Mischvorrichtung (9) ausgebildet ist und daß zur Vermischung des Inhalts der Mischvorrichtung ein Mischwerk und wenigstens ein in Bodernähe der Mischvorrichtung angeordneter Vibrator vorgesehen ist.

5. Einrichtung nach Anspruch 4, dadurch gekennzeichnet, daß sie als eine mobile Mischanlage in Kompaktbauweise auf einem mit Abprotzeinrichtungen (4a, 4b, 4c) versehenen Sattelanhänger (1) eines Sattelschleppers angeordnet ist, wobei die Mischvorrichtung (9) auf der dem zugehörigen Sattelschlepper (2) zugekehrten Seite des Sattelanhängers liegt.

6. Einrichtung nach Anspruch 5, dadurch gekennzeichnet, daß der Vorratsbehälter (7) für das Bindemittel von einer senkrechten Gebrauchslage vor den Vorratsbehältern (5a, 5b und 5c) für die Zuschlagstoffe in eine horizontale Transportlage inner- und oberhalb der Vorratsbehälter (5a, 5b und 5c) für die Zuschlagstoffe umklappbar ausgebildet ist.

7. Einrichtung nach einem der Ansprüche 4 bis 6, dadurch gekennzeichnet, daß das Gurtförderband zur Beschickung der Mischvorrichtung (9) zumindest in Teilbereichen als Rohrgurtförderband ausgebildet ist.

## Claims

1. A method of blending fractionated mineral additives, hydraulic binders and possibly polymeric additives and mixing water to produce concrete and/or mortars, preferably for use in mobile mixing plants, in which a belt conveyor carries the previously measured out additives and the binder as well as the previously measured out mixing water perhaps with polymeric additives into the interior of the mixing apparatus, the materials being mixed being carried out after the mixing process and through an aperture of the mixing trough, characterised in that the additives and the binder are placed onto the belt conveyor continuously in superposed layers and in that discharge is also accomplished continuously and in that the throughput per minute amounts to between 40% and 400%, preferably between 80% and 200% of the average mixer contents and in that the mixer contents are at the same time subjected to a positive mixing treatment and a vibration.

2. A method according to claim 1, characterised by the use of a double-shaft positive mixer with a vibrator in its bottom region.

3. A method according to claim 1 or 2, characterised in that the conveyor belt undergoes a tubular curvature in the region of the binder feed.

4. An apparatus for mixing fractionated mineral dditives, hydraulic binder and possibly polymeric additives with mixing water to produce concrete and/or mortars, comprising a mixing apparatus with a belt conveyor for the continuous charging of the mixing apparatus and a discharge apparatus, storage containers (5a, 5b and 5c) for the additives and storage container (7) for the binder and possibly for the additives being connected serially to the belt conveyor through interposed dispensing means (6a, 6b, 6c, 7a and 8), means being provided for controlling the supplied quantity of additives, binder and possibly polymeric additives to the mixing apparatus (9), a device (14) being provided for measuring out the mixing water, characterised in that there are at the outlet from the storage containers (5a, 5b, 5c and 7), individual quantity-controlling dispensing means (6a, 6b, 6c, 7a and 8) are provided in each case in front of the point of discharge onto the belt conveyor (10) and in that these individual dispensing means (6a, 6b, 6c, 7a and 8) are so controlled that they place the additives and the binder in superposed layers and continuously onto the belt conveyor and in that the discharge apparatus (11) is constructed for the continuous removal of mixture from the mixing apparatus (9) and in that for mixing the contents of the mixing apparatus a mixing mechanism is provided together with at least one vibrator disposed close to the bottom of the mixing apparatus.

5. An apparatus according to claim 4, characterised in that it is disposed in the manner of a mobile mixing installation of compact construction on a semi-trailer (1) of a tractor and provided with means (4a, 4b, 4c) for measuring out percentages, the mixing apparatus (9) being disposed on that side of the semi-trailer which is towards the associated tractor (2).

6. An apparatus according to claim 5, characterised in that the storage container (7) for the binder is constructed so that it is switchable from a vertical position of use in front of the storage containers (5a, 5b and 5c) for the additives and into a horizontal transport position within and above the storage containers (5a, 5b and 5c) for the additives.

7. An apparatus according to one of claims 4 to 6, characterised in that the belt conveyor for charging the mixing apparatus (9) has at least portions which are constructed as a tubular conveyor.

## Revendications

1. Procédé destiné au mélange de fondants minéraux fractionnés, de liants hydrauliques et d'additifs polymères éventuellement, avec eau de gâchage pour obtenir du béton et/ou des mortiers, utilisé de préférence dans des mélangeurs mobiles, dans lequel les fondants prédosés, le liant ainsi que l'eau de gâchage prédosée plus éventuellement des additifs polymères sont introduits à l'intérieur du mélangeur à l'aide d'un transporteur à bande souple, le mélange une fois réalisé s'évacuant par une ouverture du bac-mélangeur, caractérisé en ce que les fondants et le liant sont déposés sur le transporteur à bande de façon continue et en couches successives, que l'évacuation se fait de manière continue, que le débit par minute se situe entre 40 et 400% de préférence entre 80 et 200 % du volume de remplissage moyen du mélangeur et que le contenu du mélangeur est soumis en même temps à un mélange forcé et à une vibration.

2. Procédé selon la revendication 1, caractérisé par l'utilisation d'un malaxeur à mélange forcé à deux arbres avec vibrateur dans sa partie inférieure.

3. Procédé selon la revendication 1 ou 2, caractérisé en ce que le transporteur à bande présente une courbure de forme tubulaire au niveau de l'alimentation en liants.

4. Dispositif destiné au mélange de fondants minéraux fractionnés, de liants hydrauliques et d'additifs polymères éventuellement, avec eau de gâchage pour obtenir du béton et/ou des mortiers, comprenant un mélangeur équipé d'un transporteur à bande souple destiné au chargement continu du mélangeur ainsi qu'un dispositif d'évacuation, les réservoirs de stockage des fondants (5a, 5b et 5c), le réservoir (7) de stockage du liant et éventuellement des additifs étant reliés successivement au transporteur à bande par l'intermédiaire des doseurs (6a, 6b, 6c, 7a et 8), une commande de débit étant prévue pour l'alimentation du mélangeur (9) en fondants, liant et év^{t}. en additifs polymères, un doseur (14) étant prévu pour l'eau de gâchage, caractérisé en ce que des doseurs régulateurs de débit (6a, 6b, 6c,7a et 8) sont prévus à la sortie de chacun des réservoirs de stockage (5a,5b, 5c et 7) juste avant que ceux-ci ne débouchent sur le transporteur (10), que ces doseurs (6a, 6b, 6c, 7a et 8) sont réglés de sorte qu'ils déposent les fondants sur le transporteur de façon continue et en couches superposées, que le dispositif d'évacuation (11) permet d'extraire de façon continue le mélange du mélangeur (9) et qu'un dispositif mélangeur et au moins un vibrateur placé au niveau du sol du mélangeur permettent le mélange du contenu du mélangeur.

5. Dispositif selon la revendication 4, constitué par un ensemble mélangeur compact, caractérisé en ce qu'il est disposé sur la semi-remorque (1) d'un tracteur équipée de bequilles (4a, 4b, 4c), le mélangeur (9) reposant sur le côté de la semi-remorque tourné vers le tracteur (2).

6. Dispositif selon la revend ication 5, caractérisé en ce que le réservoir de stockage (7) du liant se trouve en position verticale devant les réservoirs de fondants (5a, 5b et 5c) lors de l'utilisation et bascule en position horizontale dans la partie supérieure des réservoirs à fondants (5a, 5b et 5c) pour le transport.

7. Dispositif selon l'une des revendications 4 à 6, caractérisé en ce que le transporteur à bande souple destiné au chargement du mélangeur (9) présente une forme tubulaire du moins partiellement.
